# EUROPÄISCHE PATENTSCHRIFT

(11) **EP 0 000 470 B1**
(45) Veröffentlichungstag und Bekanntmachung des Hinweises auf die Patenterteilung: **25.03.1981**
(21) Anmeldenummer: 78100070.8
(22) Anmeldetag: 01.06.1978
(51) Int. Cl.: B65H 67/04, B65H 65/00

(54) **Spulenhalter zum automatischen Spulenwechsel**
Bobbin support for an automatic bobbin changer
Mandrin porte-bobine pour bobinoir automatique

(30) Priorität: 22.07.1977 DE 2733120
(43) Veröffentlichungstag der Anmeldung: 07.02.1979
(73) Patentinhaber: Neumünstersche Maschinen- und Apparatebau Gesellschaft mbH (NEUMAG), D-2350 Neumünster 1 (DE)
(72) Erfinder: Bauch, Ernst, D-2352 Bordesholm (DE); Eigenwald, Bruno, D-2350 Neumünster (DE); Eschke, Kurt, D-2350 Neumünster (DE)
(74) Vertreter: Planker, Karl-Josef, Dipl.-Phys.

## Beschreibung

Die Erfindung betrifft einen Spulenhalter zum automatischen Spulenwechsel, insbesondere Wendespulenhalter, für mindestens zwei axial aufschiebbare Spulenhülsen, mit jeder Spulenhülse zugeordneter Schneideinrichtung, die so angeordnet sind, daß beim -Wechseln der Spulen keine Behinderungen durch herausragende Teile vorliegen.

Zum Aufspulen von Fäden auf zwei oder mehr auf einem gemeinsamen Spulenhalter angeordnete Spulenhülsen ist die für jede volle Spule erforderliche Fang- und Schneideinrichtung so anzuordnen, daß sie beim Ab- oder Aufschieben der Spulenhülsen nicht stören. Wichtig ist dieses Problem insbesondere für das kontinuierliche Aufspulen von Fäden mit Wendespulenhaltern.

Aus der DE-B-24 55 116 ist eine Schneideinrichtung bekannt, die diesen Anforderungen entspricht. Die Schneidmesser sind durch die aufgeschobene Spulenhülse verdeckt angeordnet. Hierzu ist eine besondere Gestaltung der Spulenhülse mit Fangkerbe und Abstandstück erforderlich. Zum Schneiden des Fadens muß er von der Spulenhülse heruntergeführt werden. Dabei schlafft er vorübergehend bei Abfall der Geschwindigkeit durch. Erst beim ruckartigen Ansteigen der Fadenspannung wird der Faden stramm über die Messer gezogen und reißt ab. Dadurch liegt ein Fadenende, eventuell auch ein kleiner Wickel. zwischen den Hülsen auf den Messern. Beim Abschieben kann sich dieses Fadenende verfangen. Vor dem Aufstecken leerer Hülsen müssen Fadenreste erst entfernt werden. Ferner wird der Faden nicht geschnitten, sondern über die scharfen Kanten abgerissen.

Der Erfindung liegt die Aufgabe zugrunde, die Schneidvorrichtung so zu gestalten, daß der Faden an der scharfen Messerkante entlanggleitet und auf der Hülse durchgeschnitten wird, ohne daß sich ein Fadenende zwischen den Hülsen verfangen kann.

Erindungsgemäß wird diese Aufgabe dadurch gelöst, daß innerhalb des Spulenhalters ein Hebel um einen Stift schwenkbar gelagert ist, wobei an einem Ende ein Messerhalter mit einem Fang- und Schneidmesser und am anderen Ende eine Blattfeder angebracht ist, welche zum Zurückholen des Messerhalters aus dem Spulenhalter heraus dient, und zur Schwenkbewegung des Messerhalters nach innen in den Spulenhalter eine Druckfeder angeordnet ist und das Fang- und Schneidmesser bei aufgeschobenen Hülsen zwischen diesen liegt. Für den Messerhalter mit dem Fang- und Schneidmesser und für die Blattfeder sind zweckmäßigerweise in der Wandung des Spulenhalters Durchbrüche vorhanden.

Zur Begrenzung der unteren und oberen Stellung des Hebels dienen je eine Anschlagschraube. Im Messerhalter sind vorteilhafterweise waagerecht verlaufende Schiebestifte eingesetzt, die unterhalb des Messers verlaufen. Die Schiebestifte können an ihren Enden eine Verstärkung aufweisen. Es ist vorteilhaft, wenn die oberen Kanten des Messerhalters abgeschrägt sind.

Ein Ausführungsbeispiel der Erfindung ist in der Zeichnung dargestellt und wird im folgenden näher beschrieben. Es zeigen:
Fig. 1 die schematische Vorderansicht eines Wendespulenhalters;
Fig. 2 die Draufsicht auf einen Wendespulenhalter;
Fig. 3 die Anordnung von zwei Spulenhülsen auf einem Spulenhalter;
Fig. 4 bis
Fig. 6 wie Fig. 3, jedoch in unterschiedlichen Stellungen der vollen Spulen, teilweise im Schnitt.

Der Wendespulenhalter besitzt zwei Spulenhalter 1 und 2 und ist um die Achse 3 drehbar. Die volle Spule 4 des Spulenhalters 2 wird um die Achse 3 in die In Fig. 1 dargestellte Lage gedreht. Beide Spulenhalter 1 und 2 werden getrennt angetrieben. Der Faden 5 läuft nun über die leere Hülse des Spulenhalters 1 zur vollen Spule 4 des Spulenhalters 2. In dieser Stellung wird der Faden 5 nicht mehr im Changierfadenführer 6 der Changierung 7 aufgenommen. Auch die nicht angetriebene Andrückrolle 8 liegt nicht an der Hülse des Spulenhalters 1 an. Bei wachsendem Wickeldurchmesser auf der Hülse kann die gesamte Changiereinheit 9 in Pfeilrichtung nach links ausweichen.

In Fig. 2 ist der Augenblick des Fadenwechsels vom Spulenhalter 2 auf den Spulenhalter 1 dargestellt. Ein pneumatisch betätigter Kolben 10 hat um die Drehpunkte 11 und 12 oberhalb und unterhalb der Hülsen des Spulenhalters 1 Fanghaken 13 und 14 eingeschwenkt und dadurch die Fäden 5 in den Bereich der Fang- und Schneidmesser 15 und 15' gedrückt. Die Messer 15 und 15' fangen die Fäden 5 und durchtrennen diese, so daß sie auf den leeren Hülsen aufgewickelt werden. Die Fanghaken 13 und 14 schwenken anschließend in die gestrichelt eingezeichnete Position aus dem Spul- und Changierbereich zurück. Danach dreht der Wendespulenhalter soweit entgegen dem Uhrzeigersinn, bis die Hülsen des Spulenhalters 1 die Andrückrolle 8 berühren, siehe Fig. 1. In dieser Stellung wird der Faden 5 wieder vom Changierfadenführer 6 übernommen. Der Wechselvorgang ist beendet.

Auf dem Spulenhalter 2 sind zwei Hülsen 16 und 16' aufgeschoben. Das Fang- und Schneidmesser 15 ist mitlaufend fest am Spuier,halter 2 angeordnet. Das schwenkbare Fang- und Schneidmesser 15' liegt bei aufgeschobenen Hülsen 16 und 16' zwischen diesen.

Aus den Fig. 4 bis 6 ist die anordnung und Funktion des schwenkbaren Fang- und Schneidmessers 15' erkennbarr. Innerhalb des Spulenhalters 2 ist der Hebel 17 um den Stift 18 drehbar gelagert. An einem Ende ist der Messerhalter 23 mit dem Fang- und Schneidmesser 15' und am anderen Ende die Blattfeder 22 angebracht. Zur Schwenkbewegung des Hebels 17 dient die Druckfeder 19. Diese Druckfeder 19 ist in einer solchen Entfernung vom Stift 18 angeordnet, daß sie im entspannten Zustand bei Fehlen der Spulenhülse 16' das Ende des Hebels 17 mit dem Messerhalter 23 einschließlich Fang- und Schneidmesser 15' nach unten und das andere Ende mit der Blattfeder 22 nach oben drückt. Für den Messerhalter 23 und für die Blattfeder 22 sind Durchbrüche 24 und 25 in der Wandung des Spulenhalters 2 vorhanden. Zur Begrenzung der unteren und oberen Stellung des Hebels 17 ist je eine Anschlagschraube 20 und 21 angeordnet.

Im Messerhalter 23 sind Schiebestifte 26 eingesetzt, welche beim Abschieben der Hülsen 16 und 16' vom Spulenhalter 2 erst die vordere Hülse 16 nach vorn schiebt, so daß das die Hülse 16 überragende Fang- und Schneidmesser 15' nach unten schwenken kann. Dies ist erforderlich, da durch eine nicht dargestellte Abdrückvorrichtung die vollen Spulen auf den Hülsen 16 und 16' gemeinsam heruntergeschoben werden.

Aus der Fig. 5 ist der Beginn des gemeinsamen Abschiebens der vollen Spulen auf den Hülsen 16 und 16' ersichtlich. Durch die Bewegung der Hülse 16' haben die Schiebestifte 26 die Hülse 16 soweit nach rechts verschoben, daß der Hebel 17 mit dem Messerhalter 23 nach unten schwenken kann. Zusätzlich drückt die Hülse 16' noch auf die abgeschrägte Kante 27 des Messerhalters 23 und unterstützt dadurch noch das Herunterschwenken des Messerhalters.

Die Fig. 6 zeigt das weitere gemeinsame Abschieben. Der Hebel 17 ist mit dem Messerhalter 23 soweit nach unten geschwenkt, daß die Spulen ohne Behinderung abgeschoben werden können. Beim Aufschieben neuer leerer Hülsen wird erst die Hülse 16' bis zum Anschlag aufgeschoben. Hierbei drückt sie über die Blattfeder 22 den Messerhalter 23 nach oben. Anschließend wird die Hülse 16 aufgeschoben.

## Patentansprüche

1. Spulenhalter (1, 2) zum automatischen Spulenwechsel, insbesondere Wendespulenhalter, für mindestens zwei axial aufschiebbare Spulenhülsen (16, 16'), mit jeder Spulenhülse zugeordneter Schneideinrichtung, die so angeordnet sind, daß beim Wechseln der Spulen keine Behinderungen durch herausragende Teile vorliegen, dadurch gekennzeichnet, daß innerhalb des Spulenhalters (1; 2) ein Hebel (17) um einen Stift (18) schwenkbar gelagert ist, wobei an einem Ende ein Messerhalter (23) mit einem Fang- und Schneidmesser (15') und am anderen Ende eine Blattfeder (22) angebracht ist, welche zum Zurückholen des Messerhalters (23) aus dem Spulenhalter (1; 2) heraus dient und zur Schwenk bewegung des Messerhalters (23) nach innen in den Spulenhalter (1; 2) eine Druckfeder (19) angeordnet ist und das Fang-und Schneidmesser (15') bei aufgeschobenen Hülsen (16; 16') zwischen diesen liegt.

2. Spulenhalter nach Anspruch 1, dadurch gekennzeichnet, daß für den Messerhalter (23) mit dem Fang- und Schneidmesser (15') und für die Blattfeder (22) in der Wandung des Spulenhalters (1; 2) Durchbrüche (24; 25) vorhanden sind.

3. Spulenhalter nach Anspruch 1 bis 2, dadurch gekennzeichnet, daß zur Begrenzung der unteren und oberen Stellung des Hebels (17) je eine Anschlagschraube (20; 21) angeordnet sind.

4. Spulenhalter nach Anspruch 1 bis 3, dadurch gekennzeichnet, daß im Messerhalter (23) Schiebestifte (26) eingesetzt sind.

5. Spulenhalter nach Anspruch 4, dadurch gekennzeichnet, daß die Schiebestifte (26) waagerecht verlaufend im Messerhalter (23) eingesetzt sind.

6. Spulenhalter nach Anspruch 4 und 5, dadurch gekennzeichnet, daß die Schiebestifte (26) unterhalb des Messers (15') verlaufen.

## Claims

1. Sleeve support (1, 2) for the automatic exchange of bobbins, particularly in a revolving winding head, wherein at least two yarn collecting tubes (16, 16') are slid onto a single support one after the other, the support comprising cutting means associated to each of said tubes and being mounted so as to permit the tubes to be inserted and withdrawn freely and unhampered by protruding elements, characterized in that inside said support (1, 2) a lever (17) is pivotable about a pin (18), that one end of lever (17) is provided with a blade holder (23) and a catching and cutting blade (15'), that the other end of lever (17) is provided with a flat spring (22) operative for returning the blade holder (23) from the interior of support (1, 2) into its working position, that a spring (19) is provided causing lever (17) to pivot so as to retract blade holder (23) to its rest position inside support (1, 2), and that catching- and cutting blade (15') is positioned in the space between two tubes (16, 16') mounted on support (1, 2).

2. Sleeve support according to claim 1, characterized in that recesses (24, 25) are provided in the wall of support (1, 2) for receiving blade holder (23) with catching and cutting blade (15') and for receiving the flat spring (22).

3. Sleeve support according to claims 1 to 2, characterized in that stop screws (20, 21) are provided for limiting displacement of lever (17) in the working position and the rest position, respectively.

4. Sleeve support according to claims 1 to 3, characterized in that pushing pins (26) are mounted on blade holder (23).

5. Sleeve support according to claims 1 to 4, characterized in that pushing pins (26) are mounted horizontally.

6. Sleeve support according to claims 1 to 5, characterized in that pushing pins (26) are mounted below blade (15').

## Revendications

1. Support de bobines (1; 2) pour le changement automatique des bobines, en particulier râtelier porte-bobines rotatif, pour au moins deux tubes d'enroulement (16, 16') enfiiabies axialement, avec dispositif de coupe associé à chaque tube et diposé de façon que lors du changement des bobines il ne subsiste aucun obstacle du fait d'éléments en saillie, caractérisé par le fait qu'à l'intérieur du support bobines (1; 2) un levier (17) est monté pivotant autour d'un axe (18), ce levier portant à une extrémité un porte-lame (23) avec une lame de cueillage et de coupe (15') et, à l'autre extrémité, une lame de ressort (22) qui sert à faire ressortir le porte-lame (23) du support de bobines (1; 2) un ressort de compression (19) étant prévu pour faire basculer le porte-lame (23) à l'intérieur du support de bobines (12; 2) et la lame de cueillage et de coupe (15') venant se placer entre les tubes (16, 16') lorsque ceux- ci sont enfilés.

2. Support de bobines selon la revendication 1, caractérisé par le fait que pour le porte-lame (23) avec la lame de cueillage et de coupe (15') et pour la lame de ressort (22), des ouvertures (24; 25) sont pratiquées dans la paroi du support de bobines (1; 2).

3. Support de bobines selon les revendications 1 et 2, caractérisé par le fait que des vis de butée (20; 21) sont respectivement prévues pour délimiter les positions inférieure et supérieure du levier (17).

4. Support de bobines selon les revendications 1 à 3, caractérisé par le fait que des chevilles coulissantes (26) sont engagées dans le porte-lame (23).

5. Support de bobines selon la revendication 4, caractérisé par le fait qué les chevilles coulissantes (26) sont disposées horizontalement dans le porte-lame (23).

6. Support de bobines selon les revendications 4 et 5, caractérisé par le fait que les chevilles coulissantes (26) sont placées en dessous de la lame (15').
